# FASCICULE DE BREVET EUROPEEN

(11) **EP 0 766 905 B1**
(45) Date de publication et mention de la délivrance du brevet: **20.06.2001**
(21) Numéro de dépôt: 96919886.0
(22) Date de dépôt: 10.05.1996
(51) Int. Cl.: H05B 37/03, H05B 37/02, H04B 3/58

(54) **DISPOSITIF POUR LA COMMANDE ET LA SURVEILLANCE A DISTANCE D'UNE LAMPE A DECHARGE**
ANORDNUNG ZUR FERNSTEUERUNG UND FERNÜBERWACHUNG EINER ENTLADUNGSLAMPE
REMOTE MONITORING AND CONTROLLING DEVICE FOR A DISCHARGE LAMP

(30) Priorité: 12.05.1995 FR 9505748
(43) Date de publication de la demande: 09.04.1997
(73) Titulaire: Duranton, René, F-78510 Triel sur Seine (FR)
(72) Inventeur: Duranton, René, F-78510 Triel sur Seine (FR)
(74) Mandataire: de Saint-Palais, Arnaud Marie
(86) Numéro de dépôt international: FR9600701
(87) Numéro de publication internationale: WO9636202

(56) Documents cités:
- EP-A- 0 062 870
- EP-A- 0 534 839
- EP-A- 0 586 322
- FR-A- 2 705 186
- NL-A- 8 902 811

## Description

La présente invention concerne un dispositif pour la commande et la surveillance à distance d'une pluralité de lampes à décharge.

Elle s'applique notamment, mais non exclusivement, à l'éclairage public, lequel est constitué d'un grand nombre de candélabres équipés chacun d'une lampe à décharge. De tels candélabres sont généralement alimentés par l'intermédiaire d'armoires de distribution électrique situées à de relativement courtes distances.

Or, les lampes à décharge ont une certaine durée de vie. Il faut donc les remplacer régulièrement, ce qui pose quelques problèmes dans le cas de l'éclairage public. En effet, lorsqu'il s'agit de surveiller le fonctionnement d'un grand nombre de candélabres répartis par exemple, dans une ville, il faut disposer d'une équipe d'entretien de l'éclairage qui effectue régulièrement une campagne de test consistant à allumer de jour les candélabres afin de pouvoir s'assurer visuellement du bon fonctionnement des lampes, et éventuellement à remplacer les lampes défaillantes. Pour assurer une bonne qualité d'éclairage avec un faible taux de lampes en panne, ces campagnes doivent être effectuées fréquemment.

Pratiquement, l'équipe d'entretien se déplace pour le changement d'un nombre réduit de lampes, induisant un coût d'entretien élevé.

Par ailleurs, on a constaté que les besoins d'éclairage en fonction des saisons et du moment de la nuit n'étaient pas constants. Ainsi, par exemple, pendant certaines heures de la nuit, il n'est pas nécessaire d'avoir une intensité lumineuse aussi élevée qu'aux autres moments. Des économies substantielles pourraient donc être réalisées si l'on pouvait commander l'intensité de l'éclairage public. Il va de soi qu'une telle opération n'est envisageable que si elle peut être effectuée à distance.

Pour supprimer ces inconvénients, on a utilisé des appareils équipés d'un transmetteur téléphonique que l'on a placé dans les armoires de distribution électrique. Ces appareils sont conçus pour détecter des variations de consommation au niveau des lignes électriques d'alimentation des candélabres, une telle variation révélant un défaut d'éclairage, et pour émettre automatiquement un signal de défaut sur une ligne téléphonique.
Il s'avère que cet appareil présente de nombreux inconvénients. Tout d'abord, il nécessite une liaison téléphonique avec un poste de surveillance, ce qui présente un coût d'installation, d'abonnement et de télécommunications non négligeable. En outre, il ne permet pas de déterminer avec précision le candélabre défaillant, étant donné qu'une ligne électrique alimente plusieurs candélabres à la fois.

Par ailleurs, pour réaliser des économies d'énergie, on a disposé des variateurs dans les armoires électriques sur chaque ligne pour faire varier simultanément l'intensité de l'éclairage de tous les candélabres raccordés à la ligne. Cependant, cette solution ne permet pas d'adapter l'intensité lumineuse de chaque lampe séparément.

Pour tenter de supprimer l'installation et l'usage de voies de communication spécifiques, on a pensé à utiliser les courants porteurs comme moyen de transmission. Cependant, il s'avère que la portée de ce moyen de transmission est limitée à quelques centaines de mètres. Il n'est donc pas applicable à la télécommande et la télésurveillance de candélabres qui peuvent se trouver éloignés à plusieurs kilomètres d'un poste central.

Dans les documents NL-A-8902811 et EP-A-0 062 870, on a proposé de combiner l'usage de lignes téléphoniques et la transmission par courant porteur, les lignes téléphoniques étant utilisées pour établir un lien de communication entre le poste central et des stations locales auxquelles sont raccordés par courant porteur les modules qui communiquent avec le poste central. Cette solution ne supprime pas l'usage des lignes téléphoniques, qui présente les inconvénients énoncés ci-avant. Par ailleurs, le document EP-A-0 062 870 propose d'intercaler des répéteurs sur les lignes électriques utilisées pour la transmission d'informations pour assurer des transmissions sur de plus longues distances. Toutefois, l'usage de répéteurs conduisent à augmenter considérablement le coût d'une telle installation.

La présente invention a pour but de supprimer ces inconvénients. A cet effet, elle propose un dispositif pour la commande et la surveillance à distance d'une pluralité de lampes à décharge alimentées par un réseau de distribution électrique, ledit dispositif comprenant un poste central et une pluralité de modules de commande et de surveillance d'une lampe, à raison d'un module par lampe, installé à proximité celle-ci, chaque module comprenant :
- des moyens d'émission et de réception pour émettre et recevoir des messages véhiculés par l'intermédiaire de la ligne électrique d'alimentation de la lampe, par courant porteur bidirectionnel modulé, lui permettant de communiquer avec le poste central,
- des moyens pour commander l'allumage et l'extinction de la lampe, en fonction de consignes émises par le poste central, et reçues par les moyens d'émission et de réception, et
- des moyens pour détecter les défaillances de la lampe et en avertir le poste central par les moyens d'émission et de réception.

Selon l'invention, ce dispositif est caractérisé en ce que le poste central comprend un circuit d'interface connecté au réseau de distribution électrique et qui assure l'échange d'informations entre le poste central et le réseau de distribution électrique, et en ce que les moyens d'émission et de réception de chaque module sont conçus pour recevoir tous les messages véhiculés par la ligne électrique, et réémettre au moins une partie des messages qui ne leur sont pas destinés.

Grâce à ces dispositions, chaque candélabre est commandé et surveillé indépendamment des autres, en temps réel et directement depuis le poste central, sans qu'il soit nécessaire de prévoir une liaison téléphonique entre chaque armoire de distribution électrique et le poste central. En outre, chaque module de commande et de surveillance peut donc jouer le rôle de répéteur. Comme chaque candélabre se trouve généralement à proximité (quelques dizaines de mètres) d'un autre candélabre, on assure ainsi la transmission des messages de l'émetteur jusqu'au destinataire de ceux-ci, indépendamment de la distance qui les sépare, et malgré la courte portée de la transmission par courant porteur.

Avantageusement, chaque module de commande et de surveillance comprend des moyens pour commander l'intensité lumineuse de la lampe en fonction de consignes émises par le poste central.

Selon une particularité de l'invention, chaque module de commande et de surveillance comprend des moyens pour détecter la dégradation de l'état de fonctionnement de la lampe.

Selon une autre particularité de l'invention, chaque module de commande et de surveillance comprend des moyens pour compter la durée de fonctionnement de la lampe.

Grâce à ces particularités, il est possible de déterminer précisément quand la lampe doit être remplacée avant qu'elle tombe réellement en panne.

Un mode de réalisation du dispositif selon l'invention sera décrit ci-après, à titre d'exemple non limitatif, avec référence aux dessins annexés dans lesquels :
La figure 1 représente schématiquement l'architecture d'un réseau de distribution d'électricité utilisant le dispositif de commande et de surveillance selon l'invention ;
La figure 2 montre le schéma de connexion du dispositif de commande et de surveillance avec une lampe à décharge ;
La figure 3 montre en détail le schéma électrique du dispositif de commande et de surveillance ;
La figure 4 montre un ensemble de chronogrammes illustrant le fonctionnement du dispositif de commande et de surveillance ;
La figure 5 montre un circuit d'émission et de réception de messages numériques sur le réseau de distribution électrique.

La figure 1 montre un poste électrique 1 permettant de transformer l'électricité en haute tension qu'il reçoit, en basse tension (220 V) triphasée, pour alimenter un ensemble d'armoires de distribution électrique 2,6, et notamment les armoires de distribution 6 affectées à l'éclairage public.

Chaque armoire de distribution 6 pour l'éclairage reçoit en entrée le courant électrique en basse tension triphasée, et alimente un ensemble de lignes électriques 7 en basse tension monophasée. Chacune de ces lignes 7 comprend deux fils 15,16 permettant d'alimenter une pluralité de lampes à décharge 11 associées chacune à un dispositif de commande et de surveillance 10 selon l'invention.

Le dispositif 10 est conçu pour émettre et recevoir des informations par courant porteur, en modulation de phase, par exemple à une fréquence de 132 kHz, via le réseau de distribution électrique, pour communiquer avec un poste central 3 raccordé à une autre armoire de distribution électrique 2. A cet effet, le poste central est équipé d'un calculateur 5, connecté au réseau électrique par l'intermédiaire d'un module d'interface 4 qui assure l'échange d'informations entre le calculateur 5 et le réseau électrique.

Sur la figure 2, le dispositif de commande et de surveillance 10 est connecté aux deux fils, phase 15 et neutre 16 d'une ligne électrique, le neutre étant également raccordé à l'une des bornes de la lampe à décharge 11.
Pour faire fonctionner une telle lampe, on utilise d'une manière connue un circuit d'amorçage 13 connecté en parallèle avec la lampe 11, et un ballast 14 à forte impédance selfique appliquant une tension d'alimentation fournie par le dispositif 10 à la lampe 11 et au circuit d'amorçage 13, le ballast 14 ayant pour but de limiter le courant traversant la lampe 11 lorsque celle-ci est allumée.

Lorsque la lampe 11 est éteinte, aucun courant ne la traverse. La tension appliquée en entrée du ballast 14 est alors transférée au circuit d'amorçage 13 qui permet d'appliquer aux bornes de la lampe 11 une impulsion de tension (de l'ordre de 2000 V) supérieure au seuil d'amorçage de la lampe, provoquant l'allumage de la lampe 11, et donc le passage du courant dans cette dernière. Une fois que la lampe 11 est allumée, la lampe n'étant alors alimentée que par l'intermédiaire du ballast 14.

Comme l'impédance du ballast 14 est fortement selfique, il est impératif de disposer en parallèle un condensateur 12 de correction du cosinus phi.

En pratique, un générateur d'impulsion de démarrage est associé à l'ensemble lampe 11 et ballast 14.

Sur la figure 3, le dispositif de commande et de surveillance 10 comprend trois étages, à savoir :
- un premier étage assurant l'alimentation du dispositif, son couplage au réseau de distribution d'électricité, et la génération d'un signal de synchronisation à partir de la tension Us fournie par le réseau électrique,
- un second étage assurant la commande et la surveillance de la lampe à décharge 11, et
- un troisième étage organisé autour d'un microprocesseur 23 assurant le pilotage de l'ensemble du dispositif.

Le premier étage comprend :
- un circuit d'alimentation 21 qui, à partir de la tension Us entre la phase 15 et le neutre 16, fournit les tensions d'alimentation nécessaires aux différents organes du dispositif 10,
- un circuit de couplage 22 connecté entre la phase 15 et le neutre 16, conçu pour assurer l'échange d'informations entre le microprocesseur 23 et le réseau électrique, et
- un circuit de synchronisation 22 également connecté entre la phase 15 et ne neutre 16, conçu pour engendrer un signal logique SS synchrone de la tension électrique Us fournie par le réseau électrique, ce signal logique SS étant appliqué sur une entrée du microprocesseur 23.

Le circuit de couplage 22 peut être réalisé à l'aide d'un transformateur ou d'un circuit résonnant de type LC calé sur la fréquence de la porteuse de transmission des messages par courant porteur.

Le second étage, ou étage de sortie comprend, en série entre la phase 15 et le ballast 14, une inductance Z1, suivie de deux commutateurs K1,K2 en série.
Le premier commutateur K1, de type relais ou triac, est commandé par le microprocesseur 23, à partir du signal de synchronisation SS fourni par le circuit de synchronisation 27, et est destiné à appliquer la tension Us fournie par le réseau à la lampe à décharge 11, et notamment au condensateur de correction 12 connecté au point de jonction entre les deux commutateurs K1,K2. La charge étant alors capacitive, la commande de K1 est appliquée au passage à zéro de la tension Us du réseau.

Le second commutateur K2, de type thyristor ou triac, est destiné à alimenter la lampe il par l'intermédiaire du ballast 14. Il est commandé par un signal logique CK2 issu d'un comparateur 30. Il est par ailleurs connecté au neutre 16 par l'intermédiaire d'une impédance capacitive Z3 destinée à établir un courant Iz lorsque la lampe 11 est absente ou en panne.

En parallèle avec le second commutateur K2, se trouve un second circuit de synchronisation Z2, appelé circuit de synchronisation lampe, qui délivre un signal logique de synchronisation lampe SL à 0 lorsque le commutateur K2 est ouvert, et à 1 lorsque ce dernier est fermé.

Les circuits de synchronisation secteur 27 et lampe Z2 peuvent être réalisés à base de photo-coupleurs de manière à assurer une bonne isolation électrique entre les second et troisième étages.

Le troisième étage, ou étage de commande, comprend, autour du microprocesseur 23 :
- une mémoire EEPROM 24 permettant de sauvegarder des informations, notamment les informations liées à la configuration du dispositif 10,
- un circuit d'émission / réception 25 conçu pour moduler les informations à émettre, fournies par le microprocesseur 23, et envoyer le signal ainsi obtenu au circuit de couplage 22, et pour démoduler et amplifier les signaux d'information transmis par le circuit de couplage 22, et délivrer les informations ainsi obtenues au microprocesseur 23,
- un convertisseur numérique/analogique 29 permettant de convertir en un signal analogique une consigne d'angle d'ouverture fournie par le microprocesseur 23,
- le comparateur 30 à deux états qui compare la consigne fournie par le convertisseur 29 au signal en dent de scie SI engendré par un intégrateur 28 piloté par le signal de synchronisation SL issu du circuit Z2.

Par ailleurs, le microprocesseur 23 est connecté à deux voyants, un voyant rouge 31 de signalisation des défauts, et un voyant vert 32 pour la signalisation des états de fonctionnement. Il est également connecté à un bouton 33 de marche/arrêt, et un bouton 34 qui permet, lors du changement de la lampe 11, le déclenchement de la transmission d'un signal d'initialisation vers le poste central 3, indiquant le remplacement effectif de la lampe 11, et permettant la remise à zéro d'un compteur de temps d'utilisation de la lampe 11.

Comme précédemment mentionné, le microprocesseur 23 communique avec le poste central 3 par messages transmis par courant porteur, en modulation de phase, par exemple à une fréquence de 132 kHz, via le réseau de distribution électrique. A cet effet, chaque lampe 11 contrôlée par le poste central 3 est repérée par un code d'identification qui est inséré dans chaque message échangé avec le poste central.

Le fonctionnement du dispositif de commande et de surveillance est illustré par les chronogrammes de la figure 4.

La courbe Cl montre que la tension Us entre la phase 15 et le neutre 16, ou bien la tension Uc au point de jonction entre les deux commutateurs K1,K2, présente une forme sinusoïdale. La courbe C2 montre la forme du signal logique de synchronisation secteur SS issu du circuit 27, qui change d'état logique à chaque fois que la tension secteur Us s'annule.

Sur un ordre de marche en provenance du poste central 3, le microprocesseur 23 commande le commutateur K1 au passage à zéro de la tension secteur Us, grâce au signal de synchronisation secteur SS montré par la courbe C2. La détection d'une tension UK2 aux bornes du commutateur K2 par le circuit de synchronisation lampe Z2 entraine la libération de l'intégrateur 28. Lorsque la sortie de l'intégrateur 28 atteind une valeur de consigne 46, le comparateur 30 délivre une tension de commande CK2 qui permet l'amorçage du commutateur K2. Le commutateur K2 est commandé à son tour avec une consigne à zéro, impliquant un angle d'ouverture 41 nul. Comme la charge de K2 est selfique, le courant IB le traversant est donc en retard d'un certain déphasage 42 par rapport à la tension Uc (courbe C4).

Avant le déclenchement de K2, la tension UK2 à ses bornes est très nettement supérieure à son seuil de déclenchement 45, et K2 devient passant pour l'alternance en cours (courbe C5).

En fait, le courant IB qui traverse le commutateur K2 détermine l'alternance. K2 reste donc passant tant que le courant IB n'a pas atteind une valeur voisine de zéro. La tension UB (courbe C3) aux bornes du ballast 14 est alors pratiquement identique à la tension secteur Us.

Le circuit de synchronisation lampe Z2 délivre un signal logique SL à 1 à chaque fois que valeur absolue de la tension UK2 aux bornes du commutateur K2 dépasse le seuil 45, c'est-à-dire, durant les périodes où le commutateur K2 se trouve bloqué (courbe C6). Ce signal logique SL est envoyé au microprocesseur 23, et est appliqué en entrée de l'intégrateur 28 qui délivre un signal en dent de scie qui reste nul lorsque le signal de synchronisation lampe SL est au niveau logique 0 (courbe C7).

Le circuit décrit ci-avant permet de réduire la tension appliquée à la lampe 11, afin de réduire l'intensité de l'éclairage. En effet, le microprocesseur 23 peut imposer une consigne sous la forme d'une donnée binaire appliquée à l'entrée du convertisseur analogique/numérique 29. Si cette donnée de consigne est non nulle, on obtient en sortie du comparateur 30, un signal logique à 1 lorsque le signal en sortie de l'intégrateur dépasse le seuil 46 défini par cette consigne, et à zéro dans le cas contraire, le signal CK2 issu du comparateur 30 servant à commander le commutateur K2 (courbe C8).

On peut remarquer sur la courbe C8 que, grâce à la forme en dent de scie du signal SI, le commutateur K2 reçoit des impulsions de commande CK2 en retard par rapport aux impulsions de tension UK2 à ses bornes, ce qui retarde le déclenchement du commutateur K2. Les périodes durant lesquelles le courant IB (courbe C4) et la tension UB (courbe C3) restent nulles, correspondant à l'angle d'ouverture 41, se trouvent ainsi rallongées, ce qui entraine une diminution de l'intensité efficace du courant IB et de la tension efficace appliquée aux bornes de la lampe 11, et donc une diminution de l'intensité de l'éclairage produit par la lampe 11. On peut ainsi faire varier angle d'ouverture de 0 jusqu'à une valeur voisine de 45°, ce qui permet de réduire la tension efficace d'alimentation de la lampe 11 de 0 à environ 20% de la tension Us, correspondant à une réduction de la consommation d'énergie de 0 à 60%.

Par ailleurs, il est nécessaire de réduire d'une façon progressive, la tension d'alimentation de la lampe à décharge 11 afin d'éviter les décrochages intempestifs, et donc l'extinction de celle-ci. C'est pourquoi cette réduction est commandée par le microprocesseur 23 par petits paliers successifs, en augmentant progressivement la valeur de la consigne appliquée en entrée du convertisseur numérique/analogique 29. Dans la pratique, pour améliorer cette progressivité, une constante de temps peut être rajoutée en sortie du convertisseur 29.

Les courbes C9 à C13 illustrent la détection des décrochages de la lampe.
Le décrochage ou une panne de la lampe se traduit par l'absence de courant IB en entrée du ballast 14. La charge est alors uniquement déterminée par l'impédance Z3 placée entre le commutateur K2 et le neutre 16, cette charge étant insuffisante pour maintenir le commutateur K2 à l'état passant. L'impédance capacitive Z3 est alors traversée par un courant Iz en avance de phase 43, et pratiquement en quadrature de phase avec la tension Uc en entrée du commutateur K2 (courbe C9). L'impédance résistive de Z2 et l'impédance capacitive de Z3 forment alors un pont diviseur de tension de manière à ce que la tension résultante UK2 aux bornes du commutateur K2 soit inférieure au seuil 45 de tension de déclenchement de celui-ci (courbe C10).

Le seuil de détection 44 du circuit de synchronisation lampe Z2 étant très inférieur au seuil de déclenchement 45 du commutateur K2, le signal de synchronisation lampe SL est donc au niveau logique 1 au voisinage de chaque passage à zéro de la tension secteur Us (courbe C11).

La courbe C12 montre le signal SI en sortie de l'intégrateur 28, obtenu à partir du signal de synchronisation lampe SL présentant la forme de la courbe C11. La courbe C13 montre la forme du signal CK2 de commande du commutateur K2, qui se trouve au niveau logique 1 lorsque la courbe C12 dépasse le seuil de consigne 46. Cependant, comme précédemment mentionné, la tension UK2 aux bornes du commutateur K2 est inférieure au seuil de déclenchement 45 de celui-ci, il reste donc bloqué indépendamment de la commande qui lui est appliquée.

Le microprocesseur 23 peut déterminer si la lampe 11 est éteinte ou allumée en comparant les signaux de synchronisation secteur SS et lampe SL. Si aux instants des fronts montants et/ou descendants du signal SS correspondent des instants où le signal SL est nul (courbes 2 et 6), la lampe est détectée allumée. Dans le cas contraire (courbes 2 et 11) la lampe est détectée éteinte.

On a donc ainsi un dispositif simple et efficace pour commander l'intensité lumineuse de la lampe 11 et déterminer le bon fonctionnement de celle-ci.
En effet, lorsque la lampe 11 est en bon fonctionnement, la charge est selfique. Le commutateur K2 dispose donc d'une centaine de volts à ses bornes pour être déclenché, et au passage à zéro de la tension secteur Us, le signal de synchronisation lampe SL est également à zéro.
Lorsque la lampe décroche, la charge devient capacitive. Le commutateur K2 n'a donc plus assez de courant IB de maintien, et la tension à ses bornes UK2 est insuffisante pour pouvoir être déclenché. En outre lors du passage à zéro de la tension secteur Us, le signal de synchronisation SL lampe est à 1.

Par ailleurs, les consignes de programmation de chaque dispositif de commande et de surveillance 10 sont fixes. Cependant, chaque dispositif 10 dispose de consignes variables qui peuvent évoluer en fonction de l'état de la lampe qu'il commande. Cet état est déterminé au cours du régime de réduction : si le microprocesseur 23 s'aperçoit qu'au cours de la réduction d'intensité d'éclairage, la lampe décroche, il diminue alors le taux de réduction prévu. Le microprocesseur 23 dispose avantageusement de 7 taux de réduction, et lorsqu'il atteind un taux d'alerte prédéterminé, il avertit le poste central 3 de la dégradation de la lampe 11.

Le microprocesseur 23 est en outre conçu pour déclarer en panne une lampe 11 qui ne tolère plus de réduction ou qui n'arrive plus à s'amorcer à la tension maximale. En pratique une temporisation de quelques minutes est laissée au circuit d'amorçage 13 avant de déclarer la lampe 11 en panne et d'en avertir le poste central 3.

Au changement de la lampe 11, l'opérateur actionne le bouton 34, permettant d'une part de prévenir le poste central 3 du changement de lampe, et d'autre part de réinitialiser les paramètres variables tels que le taux de réduction de l'éclairage de la lampe.

Le calculateur 5 du poste central 3 est connecté à une base de données 8 où sont stockées des informations concernant chaque lampe et notamment :
- un code d'identification de la lampe,
- les heures d'allumage et d'extinction de la lampe,
- la période et le taux de réduction de l'intensité d'éclairage,
- la durée d'utilisation de la lampe depuis sa mise en service, et
- l'état de la lampe, en bon fonctionnement, dégradé ou en panne.

Ainsi, connaissant les heures d'allumage et d'extinction de chaque lampe 11, le calculateur 5 du poste central 3 peut comptabiliser la durée de fonctionnement de chaque lampe, et comparer cette durée à un seuil d'alerte, le franchissement de ce seuil indiquant que la lampe est à remplacer. Le poste central 3 peut ainsi établir une liste de lampes à remplacer en regroupant les informations de dépassement de ce seuil d'alerte, de détection de dégradation de lampe, et de lampe en panne, de manière à préparer et déclencher les interventions de remplacement, lorsque les lampes à remplacer sont en un nombre suffisant. On peut ainsi regrouper les interventions afin d'en diminuer le coût unitaire, l'équipe d'entretien étant prévenue des changements de lampes à prévoir avant que celles-ci ne soient véritablement hors service.

Ces dispositions permettent donc de réduire considérablement le coût unitaire de maintenance par candélabre, et d'adapter aux besoins l'intensité lumineuse de chaque candélabre, et ainsi de réaliser d'importantes économies d'énergie.

Sur la figure 5, le circuit d'émission / réception 25 montré sur la figure 3 est un modulateur / démodulateur à modulation de phase, du type asynchrone synchronisé, comprenant par exemple, une première porte OU EXCLUSIF 53 qui combine une porteuse Fₜ avec le signal des données à émettre en provenance de la borne de connexion Tₓ du microprocesseur 23, et délivre un signal modulé en phase ou en opposition de phase avec la porteuse en fonction du niveau logique 0 ou 1 de la donnée à émettre.

La sortie de la porte 53 est reliée circuit de couplage 22 qui est soit positionné en émission, soit en réception grâce à un signal TₓRₓ émis par le microprocesseur 23 et appliqué à l'entrée E/R du circuit de couplage 22.
Lorsque le circuit de couplage 22 est positionné en émission, il présente une impédance de sortie faible, de l'ordre de quelques Ohms. Il permet également de filtrer le signal émis pour le transformer en un signal sinusoïdal.

La porteuse Ft est obtenue grâce à un oscillateur 54 contrôlé en fréquence et en phase par une boucle d'asservissement appliquant une tension de commande U₀ en entrée de l'oscillateur 54. Cette boucle d'asservissement comprend :
- une porte OU EXCLUSIF 52 dont une entrée est reliée à la sortie de l'oscillateur 54,
- un échantillonneur-bloqueur constitué par un générateur d'impulsions 56 qui commande un interrupteur 60 dont l'entrée est connectée à la sortie de la porte 52, et qui permet de charger un condensateur C_{d} relié à la masse,
- une porte OU EXCLUSIF 51 dont les entrées sont connectées aux sorties de la porte 52 et de l'interrupteur 60, et
- un filtre-intégrateur 62 présentant une constante de temps RC, relié à la sortie de la porte 51, et fournissant le signal de commande U₀.

Le générateur d'impulsions 56 délivre un signal d(Fₜ) constitué d'une impulsion à chaque front du signal Fₜ en entrée, c'est-à-dire, deux impulsions par période du signal Fₜ. Lorsque l'interrupteur 60 est ouvert entre deux impulsions du signal d(Fₜ), la tension aux bornes du condensateur C_{d} reste bloquée au niveau logique 0 ou 1 de la dernière valeur de la tension prélevée par l'interrupteur 60 lorsque celui-ci a été fermé durant une impulsion fournie par le générateur 56.

Par ailleurs le signal TₓRₓ sert également à commander un commutateur 57 qui permet de sélectionner soit le signal de données Fₓ reçu par le circuit de couplage 22, soit un signal F₀ engendré par un oscillateur 58, de préférence piloté par un quartz. Ce signal F₀ présente une tension rectangulaire périodique ayant une fréquence constante, égale à celle de la porteuse.

Le signal F₀ ou Fₓ sélectionné par le commutateur 57 est envoyé à l'entrée de la porte OU EXCLUSIF 52. La boucle d'asservissement permet ainsi de caler la fréquence et la phase du signal Fₜ délivré par l'oscillateur 54, à l'émission, sur celles du signal F₀, et à la réception, sur celles du signal reçu Fₓ.

A l'émission, le commutateur 57 est positionné par le signal TₓRₓ de façon à appliquer le signal de sortie F₀ de l'oscillateur 58 sur une entrée de la porte 52. Le signal F₀ étant constant, le signal Fₜ engendré par l'oscillateur 54 est lui aussi constant, ainsi que le signal d(Fₜ) engendré par le générateur d'impulsions 6 et qui vient commander l'interrupteur 10.
Ainsi, le signal passant par l'interrupteur 60 vient charger au niveau logique 0 ou 1 le condensateur C_{d}, ce qui bloque la tension aux bornes du condensateur au niveau logique 0 ou 1 du dernier échantillon prélevé jusqu'à l'échantillon suivant. Le filtre 62 permet d'obtenir une tension U₀ de commande de l'oscillateur 54 de manière à ce que le signal Fₜ corresponde en fréquence au signal F₀.

Le signal Tₓ émis par le microprocesseur 23 commence par un bit de début pour permettre au destinataire de ce signal de lever l'incertitude sur la phase initiale du signal. En réception, la valeur de ce bit de début pourra être exploitée pour déterminer s'il faut inverser ou non la valeur des bits suivants contenus dans le signal reçu.

Il résulte de la table de vérité de la fonction OU EXCLUSIF que pendant les intervalles de temps où le signal Tₓ de données émis par le microprocesseur 23 est au niveau logique 0, la tension en sortie de la porte 53 correspond en forme et en phase exactement à la porteuse Fₜ. Lorsque le signal Tₓ de données est au niveau logique 1, le signal Fₜ+Tₓ en sortie de la porte 53 correspond en forme et en phase à la porteuse Fₜ déphasée de 180° (inversion de phase).

En réception, le circuit de couplage 22 est positionné en réception par le signal TₓRₓ, il présente alors une impédance d'entrée élevée, de l'ordre de quelques centaines d'Ohms, de manière à transmettre le signal de données Fₓ du réseau électrique à un amplificateur 59 qui effectue également un filtrage des fréquences parasites circulant sur le réseau de distribution électrique. Le commutateur 7 est positionné par le signal TₓRₓ de façon à appliquer le signal Fx à l'entrée de la porte 52.

La porte OU EXCLUSIF 52 combine alors la porteuse avec le signal reçu Fₓ, pour obtenir un signal Fₜ+Fₓ au niveau logique 0 ou 1 suivant que le signal reçu Fₓ est en phase ou en opposition de phase avec la porteuse Fₜ, le signal Fₜ+Fₓ étant introduit dans la boucle d'asservissement décrite ci-avant.

L'échantillonneur-bloqueur constitué par le générateur 56 qui commande l'interrupteur 60, ainsi que le condensateur C_{d} permet de remettre le signal reçu Fₓ à phase constante par rapport à la fréquence Fₜ, et fournit au microprocesseur 23 le signal démodulé U_{d} disponible aux bornes du condensateur C_{d}. Ce signal démodulé est appliqué par l'intermédiaire d'un inverseur 63, d'une part à l'entrée Rₓ des données reçues du microprocesseur 23, et d'autre part à l'entrée P de détection de la porteuse du microprocesseur 23, au travers d'un générateur d'impulsions 64 et d'un circuit à constante de temps 65. De cette manière, le microprocesseur 23 peut déterminer s'il doit se mettre en attente de réception d'un message en cas de détection de la porteuse sur son entrée Rₓ, et s'il peut émettre un message en cas d'absence de porteuse.

L'emploi d'un échantillonneur-bloqueur permet donc d'effectuer une démodulation très rapide du signal reçu. Ainsi la vitesse de transmission numérique exprimée en kilo-bits par seconde, peut théoriquement atteindre la vitesse de la porteuse.

Ainsi, par exemple, avec une fréquence de porteuse égale à 135 kHz, ce circuit peut émettre et recevoir un signal numérique à la vitesse de 90 Kilo-bits par seconde.

Pour s'affranchir de la portée réduite (quelques centaines de mètres) de la transmission par courant porteur, le microprocesseur 23 reçoit tous les messages détectés par les circuits de couplage 22 et de réception 25, et commande la réémission des messages qui ne lui sont pas destinés. Cette solution permet de commander et surveiller un grand nombre de candélabres, grâce au principe de démodulation qui permet d'atteindre des vitesses de transmission élevées.

## Revendications

1. Dispositif pour la commande et la surveillance à distance d'une pluralité de lampes à décharge alimentées par un réseau de distribution électrique, ledit dispositif comprenant un poste central (3) et une pluralité de modules (10) de commande et de surveillance d'une lampe, à raison d'un module (10) par lampe (11), installé à proximité celle-ci, chaque module comprenant :
- des moyens d'émission et de réception (22,23,25) pour émettre et recevoir des messages véhiculés par l'intermédiaire de la ligne électrique (15,16) d'alimentation de la lampe (11), par courant porteur bidirectionnel modulé, lui permettant de communiquer avec le poste central (3),
- des moyens pour commander l'allumage et l'extinction de la lampe, en fonction de consignes émises par le poste central (3) et reçues par les moyens d'émission et de réception (22,23,25), et
- des moyens pour détecter les défaillances de la lampe (11) et en avertir le poste central (3) par les moyens d'émission et de réception (22,23,25),
caractérisé en ce que le poste central (3) comprend un circuit d'interface (4) connecté au réseau de distribution électrique et qui assure l'échange d'informations entre le poste central et le réseau de distribution électrique, et en ce que les moyens d'émission et de réception (22,23,24) de chaque module sont conçus pour recevoir tous les messages véhiculés par la ligne électrique (15, 16), et réémettre les messages qui ne leur sont pas destinés.

2. Dispositif selon la revendication 1,
caractérisé en ce que chaque module (10) comprend des moyens pour commander l'intensité lumineuse de la lampe (11) en fonction de consignes émises par le poste central (3).

3. Dispositif selon la revendication 1 ou 2,
caractérisé en ce que chaque module (10) comprend des moyens pour détecter la dégradation de l'état de fonctionnement de la lampe (11).

4. Dispositif selon l'une des revendications précédentes,
caractérisé en ce que chaque module (10) comprend des moyens pour détecter que la lampe (11) est allumée.

5. Dispositif selon l'une des revendications précédentes,
caractérisé en ce que chaque module (10) comprend des moyens pour compter la durée de fonctionnement de la lampe (11).

6. Dispositif selon l'une des revendications précédentes,
caractérisé en ce que les moyens (22,23,25) pour communiquer avec le poste central (3) émettent et reçoivent des messages transmis par courant porteur, en modulation de phase, via le réseau de distribution électrique.

7. Dispositif selon l'une des revendications précédentes,
caractérisé en ce que les moyens (22,23,25) pour communiquer avec le poste central (3) émettent et reçoivent des messages transmis par courant porteur, en modulation de phase, à une fréquence de 132 kHz, via le réseau de distribution électrique.

8. Dispositif selon l'une des revendications précédentes,
caractérisé en ce que les moyens (22,23,25) pour communiquer avec le poste central (3) sont conçus pour recevoir tous les messages véhiculés par la ligne électrique (15,16), et réémettre les messages qui ne leur sont pas destinés.

9. Dispositif selon l'une des revendications précédentes,
caractérisé en ce que chaque module (10) comprend un premier commutateur (K1) permettant de déclencher l'allumage et l'extinction de la lampe (11), commandé par un microprocesseur (23), et un second commutateur (K2) associé à un circuit de commande (Z2,28,29,30) permettant de faire varier l'intensité lumineuse de la lampe (11) en fonction d'une consigne émise par le microprocesseur (23).

10. Dispositif selon la revendication 9,
caractérisé en ce que ledit second commutateur (K2) reste bloqué à l'état ouvert lorsque la lampe (11) est en panne, chaque module (10) comprenant, en parallèle avec le second commutateur (K2), un circuit de détection (Z2) fournissant au microprocesseur (23) un signal représentatif de l'état du second commutateur (K2) et donc de l'état éteint / allumé de la lampe (11).

11. Dispositif selon l'une des revendications 9 et 10,
caractérisé en ce que l'état dégradé de la lampe (11) est détecté grâce au second commutateur (K2) associé au circuit de commande (Z2,28,29,30), en abaissant progressivement la tension appliquée aux bornes de la lampe (11), la lampe étant déclarée en état dégradé par le microprocesseur (23), lorsque l'extinction de la lampe (11) est détecté avant d'avoir atteint un certain taux de réduction de l'intensité d'éclairage.

12. Dispositif selon l'une des revendications précédentes,
caractérisé en ce que le poste central (3) comprend un calculateur (5) connecté au réseau électrique par l'intermédiaire du circuit d'interface (4) permettant le transfert de données entre le calculateur (5) et le réseau électrique, et à une base de données (8) où sont stockées les informations concernant chaque lampe (11) commandée et surveillée par le poste central (3), ces informations comprenant pour chaque lampe :
- un code d'identification de la lampe,
- les horaires d'allumage et d'extinction de la lampe,
- la période et le taux de réduction de l'intensité d'éclairage,
- la durée d'utilisation de la lampe depuis sa mise en service, et
- l'état de la lampe, en bon fonctionnement, dégradé, ou en panne.

13. Dispositif selon l'une des revendications précédentes,
caractérisé en ce que la consigne de réduction de l'intensité lumineuse de la lampe (11) est appliquée progressivement par le microprocesseur (23), de manière à éviter l'extinction de la lampe (11).

14. Dispositif selon l'une des revendications précédentes,
caractérisé en ce que le calculateur (5) du poste central (3) comprend des moyens pour comparer la durée d'utilisation de chaque lampe (11) à un seuil d'alerte et établit une liste des lampes à remplacer comprenant les lampes en pannes ou en état dégradé, et les lampes dont la durée d'utilisation dépasse le seuil d'alerte.

15. Dispositif selon l'une des revendications précédentes,
caractérisé en ce que les moyens (22,23,25) pour émettre et recevoir comprennent un circuit modulateur / démodulateur à modulation de phase du type asynchrone synchronisé, capable de transmettre des données numériques à l'aide d'une porteuse (Fₜ) en forme de créneaux, ce circuit comprenant une première porte OU EXCLUSIF (53) sur laquelle sont appliqués en entrée, la porteuse (Fₜ) et le signal (Tₓ) contenant les données à transmettre, et dont la tension de sortie est en phase ou en opposition de phase avec la porteuse (Fₜ) en fonction du niveau logique 1 ou 0 de la donnée émise ; et une seconde porte OU EXCLUSIF (52) sur laquelle sont appliqués en entrée, la porteuse (Fₜ) et le signal reçu (Fₓ), et dont la tension de sortie est au niveau logique 0 ou 1 suivant que le signal reçu (Fₓ) est en phase ou en opposition de phase avec la porteuse (Fₜ).

16. Dispositif selon la revendication 15,
caractérisé en ce le circuit modulateur / démodulateur comprend en outre :
- un oscillateur (54) engendrant la porteuse (Fₜ) et dont la phase est commandée par une tension (U₀), de manière à être synchrone en fréquence et en phase en émission, avec un signal de (F₀) engendré par un oscillateur (58), et en réception, avec le signal (Fₓ) reçu ; et
- un échantillonneur-bloqueur auquel est appliqué le signal issu de la seconde porte OU EXCLUSIF (52), conçu pour prélever des échantillons du signal issu de l'oscillateur commandé en phase (54), à une fréquence double de celle de la porteuse (Fₜ), et délivrer une tension de sortie qui reste bloquée au niveau logique 0 ou 1 du dernier échantillon prélevé, de manière à démoduler le signal (Fₓ) de transmission de données numériques reçu.

17. Dispositif selon la revendication 16,
caractérisé en ce que l'oscillateur commandé en phase (54) est contrôlé en phase par une tension (U₀) fournie par une boucle d'asservissement comprenant :
- la seconde porte OU EXCLUSIF (52),
- l'échantillonneur-bloqueur,
- une troisième porte OU EXCLUSIF (51), et
- un filtre intégrateur (62).

## Patentansprüche

1. Vorrichtung zur Fernsteuerung und -überwachung mehrerer Entladungslampen, die über ein Stromversorgungsnetz gespeist werden, wobei die Vorrichtung eine Zentrale (3) und mehrere Module (10) zur Steuerung und Überwachung einer Lampe in einem Verhältnis von einem Modul (10) pro Lampe (11), das nahe derselben angebracht ist, umfaßt und jedes Modul folgendes aufweist:
- Sende- und Empfangsmittel (22,23,25) zum Senden und Empfangen von Nachrichten, die mittels der Stromversorgungsleitung (15,16) der Lampe (11) durch einen bidirektionalen, modulierten Trägerstrom übertragen wird, wodurch sie mit der Zentrale (3) kommunizieren kann,
- Mittel zum Steuern des Aufleuchtens und Erlöschens der Lampe in Abhängigkeit von Anweisungen, die von der Zentrale (3) gesendet und von den Sende- und Empfangsmitteln (22,23,25) empfangen werden, und
- Mittel zum Erkennen von Störungen der Lampe (11) und zum Benachrichtigen der Zentrale (3) darüber durch die Sende- und Empfangsmittel (22,23,25),
dadurch gekennzeichnet, daß die Zentrale (3) eine Schnittstelle (4) aufweist, die an das Stromversorgungsnetz angeschlossen ist und den Datenaustausch zwischen der Zentrale und dem Stromversorgungsnetz sicherstellt, und daß die Sende- und Empfangsmittel (22,23,24) jedes Moduls dazu eingerichtet sind, alle über die Stromleitung (15, 16) übertragenen Nachrichten zu empfangen und die Nachrichten, die nicht für sie bestimmt sind, zurückzusenden.

2. Vorrichtung nach Anspruch 1, dadurch gekennzeichnet, daß jedes Modul (10) Mittel zur Steuerung der Lichtintensität der Lampe (11) in Abhängigkeit von Anweisungen umfaßt, die von der Zentrale (3) gesendet werden.

3. Vorrichtung nach Anspruch 1 oder 2, dadurch gekennzeichnet, daß jedes Modul (10) Mittel zum Erkennen der Verschlechterung des Betriebszustandes der Lampe (11) umfaßt.

4. Vorrichtung nach einem der vorhergehenden Ansprüche, dadurch gekennzeichnet, daß jedes Modul (10) Mittel umfaßt, um festzustellen, ob die Lampe (11) leuchtet.

5. Vorrichtung nach einem der vorhergehenden Ansprüche, dadurch gekennzeichnet, daß jedes Modul (10) Mittel zum Zählen der Betriebsdauer der Lampe (11) aufweist.

6. Vorrichtung nach einem der vorhergehenden Ansprüche, dadurch gekennzeichnet, daß die Mittel (22,23,25) zum Kommunizieren mit der Zentrale (3) Nachrichten senden und empfangen, die mittels eines Trägerstroms in Phasenmodulation über das Stromversorgungsnetz übertragen werden.

7. Vorrichtung nach einem der vorhergehenden Ansprüche, dadurch gekennzeichnet, daß die Mittel (22,23,25) zum Kommunizieren mit der Zentrale (3) Nachrichten senden und empfangen, die mittels eines Trägerstroms in Phasenmodulation mit einer Frequenz von 132 kHz über das Stromversorgungsnetz übertragen werden.

8. Vorrichtung nach einem der vorhergehenden Ansprüche, dadurch gekennzeichnet, daß die Mittel (22,23,25) zum Kommunizieren mit der Zentrale (3) dazu eingerichtet sind, alle über die Stromleitung (15,16) übertragenen Nachrichten zu empfangen und die Nachrichten, die nicht für sie bestimmt sind, zurückzusenden.

9. Vorrichtung nach einem der vorhergehenden Ansprüche, dadurch gekennzeichnet, daß jedes Modul (10) einen ersten Umschalter (Kl), der es gestattet, das Aufleuchten und das Erlöschen der Lampe (11) auszulösen, und von einem Mikroprozessor (23) gesteuert wird, sowie einen zweiten Umschalter (K2) aufweist, der einer Steuerschaltung (Z2,28,29,30) zugeordnet ist und es gestattet, die Lichtintensität der Lampe (11) abhängig von einer durch den Mikroprozessor (23) gesendeten Anweisung zu verändern.

10. Vorrichtung nach Anspruch 9, dadurch gekennzeichnet, daß der zweite Umschalter (K2) im offenen Zustand blockiert bleibt, wenn die Lampe (11) defekt ist, wobei jedes Modul (10) parallel zum zweiten Umschalter (K2) eine Detektionsschaltung (Z2) aufweist, die dem Mikroprozessor (23) ein Signal liefert, das den Zustand des zweiten Umschalters (K2) und damit den beleuchteten / erloschenen Zustand der Lampe (11) darstellt.

11. Vorrichtung nach einem der Ansprüche 9 und 10, dadurch gekennzeichnet, daß der verschlechterte Zustand der Lampe (11) durch den zweiten Umschalter (K2) detektiert wird, welcher der Steuerschaltung (Z2,28,29,30) zugeordnet ist, wobei die an die Klemmen der Lampen (11) angelegte Spannung schrittweise gesenkt und vom Mikroprozessor (23) erklärt wird, daß die Lampe sich im verschlechterten Zustand befindet, wenn das Erlöschen der Lampe (11) detektiert wird, bevor eine bestimmte Verringerungsrate der Lichtintensität erreicht ist.

12. Vorrichtung nach einem der vorhergehenden Ansprüche, dadurch gekennzeichnet, daß die Zentrale (3) einen Rechner (5) aufweist, der über die Schnittstelle (4), welche die Datenübertragung zwischen dem Rechner (5) und dem Stromnetz gestattet, an das Stromnetz und an eine Datenbank (8) angeschlossen ist, in der die Informationen gespeichert sind, die jede von der Zentrale (3) gesteuerte und überwachte Lampe (11) betreffen, wobei diese Informationen für jede Lampe folgendes umfassen:
- einen Identifikationscode der Lampe,
- die Stundenzahl der Lampe in beleuchtetem und in erloschenem Zustand,
- die Periode und die Rate der Verringerung der Lichtintensität,
- die Benutzungsdauer der Lampe seit ihrer Inbetriebnahme, und
- den Zustand der Lampe, d.h. einwandfrei, verschlechtert oder defekt.

13. Vorrichtung nach einem der vorhergehenden Ansprüche, dadurch gekennzeichnet, daß die Anweisung zur Verringerung der Lichtintensität der Lampe (11) durch den Mikroprozessor (23) schrittweise angewandt wird, um das Erlöschen der Lampe (11) zu vermeiden.

14. Vorrichtung nach einem der vorhergehenden Ansprüche, dadurch gekennzeichnet, daß der Rechner (5) der Zentrale (3) Mittel zum Vergleichen der Benutzungsdauer jeder Lampe (11) mit einer Alarmschwelle umfaßt und eine Liste der auszuwechselnden Lampen erstellt, welche die defekten oder verschlechterten Lampen sowie die Lampen, deren Benutzungsdauer die Alarmschwelle überschreitet, umfaßt.

15. Vorrichtung nach einem der vorhergehenden Ansprüche, dadurch gekennzeichnet, daß die Mittel (22,23,25) zum Senden und Empfangen einen Modulator/Demodulator mit asynchroner, synchronisierter Phasenmodulation umfassen, der in der Lage ist, numerische Daten mittels einer Trägerwelle (Fₜ) in Form von Zeitschlitzen zu übertragen, wobei diese Schaltung eine erste EXKLUSIV ODER-Schaltung (53), an deren Eingang die Trägerwelle (Fₜ) und das Signal (Tₓ), das die zu übertragenden Daten enthält, angelegt werden, und deren Ausgangsspannung in Abhängigkeit vom Logikpegel 1 oder 0 der gesendeten Daten phasengleich oder gegenphasig zur Trägerwelle (Fₜ) ist; und eine zweite EXKLUSIV ODER-Schaltung (52) aufweist, an deren Eingang die Trägerwelle (Fₜ) und das empfangene Signal (Fₓ) angelegt werden, und deren Ausgangsspannung, je nachdem, ob das empfangene Signal (Fₓ) phasengleich oder gegenphasig zur Trägerwelle (Fₜ) ist, den Logikpegel 0 oder 1 hat.

16. Vorrichtung nach Anspruch 15, dadurch gekennzeichnet, daß der Modulator/Demodulator ferner folgendes aufweist:
- einen Oszillator (54), der die Trägerwelle (Fₜ) erzeugt und dessen Phase durch eine Spannung (U₀) so gesteuert wird, daß sie beim Senden bezüglich Frequenz und Phase synchron mit einem von einem Oszillator (58) erzeugten Signal (F₀) und beim Empfang synchron mit dem empfangenen Signal (Fₓ) ist; und
- eine Abtast-Halte-Schaltung, an die das von der zweiten EXKLUSIV ODER-Schaltung (52) erzeugte Signal angelegt wird und die dazu eingerichtet ist, das Signal abzutasten, das vom Oszillator (54) erzeugt wird, der mit einer doppelt so hohen Frequenz phasengesteuert ist, wie die Trägerwelle (Fₜ), und eine Ausgangsspannung zu liefern, die beim Logikpegel 0 oder 1 des letzten Abtastens gehalten wird, um das empfangene Signal (Fₓ) der digitalen Datenübertragung zu demodulieren.

17. Vorrichtung nach Anspruch 16, dadurch gekennzeichnet, daß der phasengesteuerte Oszillator (54) durch eine Spannung (U₀) phasengesteuert wird, die von einem Regelkreis geliefert wird, der folgendes umfaßt:
- die zweite EXKLUSIV ODER-Schaltung (52),
- die Abtast-Halte-Schaltung,
- eine dritte EXKLUSIV ODER-Schaltung (51), und
- einen Integrationsfilter (62):

## Claims

1. Device for remote controlling and monitoring a plurality of discharge lamps fed by an electric distribution network, said device including a central station (3) and a plurality of modules (10) for controlling and monitoring a lamp at the rate of one module (10) per lamp (11) installed close to the latter, each module including:
- transmission and receiving means (22,23,25) for transmitting and receiving messages carried by the electric feed line (15, 16) of the lamp(11) by a modulated bidirectional carrier current enabling it to communicate with the central station (3),
- means to control the switching on and off of the lamp according to instructions transmitted by the central station (3) and received by the transmission and receiving means (22,23,25), and
- means to detect failures of the lamp (11) and have the central station (3) informed of these by the transmission and receiving means (22,23,25),
characterised in that the central station (3) includes an interface circuit (4) connected to the electric distribution network and which ensures the exchange of information between the central station and the electric distribution network, and in that the transmission and receiving means (22,23,24) of each module have been designed so as to receive all the messages borne by the electric line (15, 16), and retransmit the messages not intended for them.

2. Device according to claim 1, characterised in that each module (10) includes means to control the light intensity of the lamp (11) according to instructions transmitted by the central station (3).

3. Device according to claim 1 or 2, characterised in that each module (10) includes means to detect a deterioration of the operating state of the lamp (11).

4. Device according to one of the preceding claims, characterised in that each module (10) includes means to detect that the lamp (11) is switched on.

5. Device according to one of the preceding claims, characterised in that each module (10) includes means to count the operating period of the lamp (11).

6. Device according to one of the preceding claims, characterised in that the means (22,23,25) for communicating with the central station (3) transmit and receive messages transmitted by a phase modulated carrier current via the electric distribution network.

7. Device according to one of the preceding claims, characterised in that the means (22,23,25) for communicating with the central station (3) transmit and receive messages transmitted by a modulated phase carrier current at a frequency of 132 kHz via the electric distribution network.

8. Device according to one of the preceding claims, characterised in that the means (22,23,25) for communicating with the central station (3) have been designed so as to receive all the messages borne by the electric line (15,16) and retransmit the messages not intended for them.

9. Device according to one of the preceding claims, characterised in that each module (10) includes a first switch (K1) for triggering turning on and off the lamp (11) and controlled by a microprocessor (23), and a second switch (K2) associated with a control circuit (Z2,28,29,30) for varying the light intensity of the lamp (11) according to instructions transmitted by the microprocessor (23).

10. Device according to claim 9, characterised in that said second switch (K2) remains locked open when the lamp (11) is not working, each module (10) including in parallel with the second switch (K2) a detection circuit (Z2) providing the microprocessor (23) with a signal representing the state of the second switch (K2) including the on/off state of the lamp (11).

11. Device according to claim 9 or 10, characterised in that the defective state of the lamp (11) is detected via the second switch (K2) associated with the control circuit (Z2,28,29,30) progressively reducing the voltage applied to the terminals of the lamp (11), the lamp being declared defective by the microprocessor (23) when the off state of the lamp (11) is detected before having reached a certain lighting intensity reduction rate.

12. Device according to one of the preceding claims, characterised in that the central station (3) includes a computer (5) connected to the electric network by means of an interface circuit (4) for transferring data between the computer (5) and the electric network, and to a data base (8) where the information is stored concerning each lamp (11) controlled and monitored by the central station (3), this information including for each lamp :
- a lamp identification code,
- the lamp on/off times,
- the period and lighting intensity reduction rate,
- the use period of the lamp from the time it was put into service, and
- the state of the lamp, namely whether it is defective, functioning properly or not functioning.

13. Device according to one of the preceding claims, characterised in that the instructions for reducing the light intensity of the lamp (11) is progressively applied by the microprocessor (23) so as to avoid the lamp (11) going out.

14. Device according to one of the preceding claims, characterised in that the computer (5) of the central station (3) includes means for comparing the period of use of each lamp (11) with an alarm threshold and draws up a list of lamps to be replaced including broken down or defective lamps and those lamps whose period of use exceeds the alarm threshold.

15. Device according to one of the preceding claims, characterised in that the transmitting and receiving means (22,23,25) include a synchronised asynchronous phase modulation demodulator/modulator circuit able to transmit numerical data with the aid of a carrier wave (Ft) having the shape of notches, this circuit including a first OR EXCLUSIVE gate (53) to which the carrier wave (Ft) and the signal (Tx) containing the data to be transmitted are applied on input and whose outgoing voltage is in phase or in phase opposition with the carrier wave (Ft) according to the logic level 1 or 0 of the transmitted data element, and a second OR EXCLUSIVE gate (52) to which the carrier wave (Ft) and the received signal (Fx) are applied on input and whose outgoing voltage is at the logic level 0 or 1 according to which the signal received (Fx) is in phase or phase opposition with the carrier wave (Ft)

16. Device according to claim 15, characterised in that the demodulator/modulator circuit further includes :
- an oscillator (54) generating the carrier wave (Ft) and whose phase is controlled by a voltage (UO) so as to be synchronous on frequency and in phase on transmission with a signal of (FO) generated by an oscillator (58), and on reception with the received signal (Fx), and
- a sampler/locker to which the signal derived from the second OR EXCLUSIVE gate (52) is applied and being designed so as to take samples of the signal derived from the in phase controlled oscillator (54) at a frequency double that of the carrier wave (Ft) and to deliver an outgoing voltage which remains locked at the logic level 0 or 1 of the last sample taken so as to demodulate the received numerical data transmission signal (Fx).

17. Device according to claim 16, characterised in that the phase controlled oscillator (54) is controlled in phase by a voltage (UO) provided by an automatic control loop including:
- the second OR EXCLSUIVE gate (52),
- the sampler/locker,
- a third OR EXCLUSIVE gate (51), and
- an integrator filter (62).
